# EUROPÄISCHE PATENTSCHRIFT

(11) **EP 1 212 666 B1**
(45) Veröffentlichungstag und Bekanntmachung des Hinweises auf die Patenterteilung: **26.03.2003**
(21) Anmeldenummer: 00965748.7
(22) Anmeldetag: 11.08.2000
(51) Int. Cl.: G05D 13/00, G05D 17/00, E05F 15/20, G06F 11/30, G05D 13/62

(54) **VERFAHREN ZUM ERKENNEN VON BETRIEBSZUSTÄNDEN EINES MITTELS EINER ANTRIEBSVORRICHTUNG BEWEGLICHEN ABSCHLUSSES FÜR EIN GEBÄUDE ODER EINE EINFRIEDUNG**
METHOD FOR DETECTING THE OPERATIONAL STATE OF A BORDER ELEMENT OF A BUILDING OR AN ENCLOSURE THAT IS DISPLACED BY A DRIVE SYSTEM
PROCEDE PERMETTANT DE RECONNAITRE DES ETATS DE FONCTIONNEMENT D'UN DISPOSITIF DE FERMETURE QUI PEUT ETRE MIS EN MOUVEMENT PAR UN DISPOSITIF D'ENTRAINEMENT ET QUI EST DESTINE A UN BATIMENT OU UN ENCLOS

(30) Priorität: 08.09.1999 DE 19942907; 15.12.1999 DE 19960514
(43) Veröffentlichungstag der Anmeldung: 12.06.2002
(73) Patentinhaber: Hörmann KG Antriebstechnik, 33790 Halle i. Westfalen (DE)
(72) Erfinder: STAB, Axel, D-10963 Berlin (DE); ZIESCH , Franz, D-33790 Halle (DE)
(74) Vertreter: Kastel, Stefan Dipl.-Phys.
(86) Internationale Anmeldenummer: DE0002722
(87) Internationale Veröffentlichungsnummer: WO01018624

(56) Entgegenhaltungen:
- EP-A- 0 352 340
- US-A- 3 642 405
- PATENT ABSTRACTS OF JAPAN vol. 2000, no. 08, 6. Oktober 2000 (2000-10-06) & JP 2000 139095 A (HONDA MOTOR CO LTD;MITSUBA CORP), 16. Mai 2000 (2000-05-16)

## Beschreibung

Die Erfindung betrifft ein Verfahren zum Erkennen von Normalfahrten, Auffahren auf Hindernisse, Auffahren auf Endanschläge oder dergleichen Betriebszuständen bei einem zwischen einer Offen- und einer Schließstellung mittels einer Antriebsvorrichtung hin- und her beweglichen Abschluss für ein Gebäude oder eine Einfriedung, mit dem Schritt:
a) Messen eines den Kraftbedarf der Antriebsvorrichtung anzeigenden oder sonstwie Rückschlüsse auf Betriebszustände des Abschlusses erlaubenden Betriebsparameters der Antriebsvorrichtung an bestimmten Messpunkten der Bewegungsbahn oder Betriebszeit des Abschlusses.
Außerdem betrifft die Erfindung eine zum Durchführen dieses Verfahrens geeignete Antriebsvorrichtung, wie insbesondere einen Torantrieb und mehr insbesondere einen Garagentor- oder Industrietorantrieb.

Es sind bereits verschiedene Verfahren und Steuerungen zum Steuern von Antriebsvorrichtungen für Abschlüsse von Gebäuden oder Einfriedungen beschrieben worden. Beispiele für solche Verfahren und Steuerungen finden sich in der DE 196 28 238 C2, der EP 0 083 947 B1 oder der DE 42 14 998 A1 auf die für weitere Einzelheiten solcher Verfahren und Steuerungen, den dabei eingesetzten Antriebsvorrichtungen sowie der dabei sich ergebenden Problematik ausdrücklich verwiesen wird.

Außerdem wird für weitere Einzelheiten der vorliegenden Erfindung ausdrücklich auf die nicht vorveröffentlichte deutsche Patentanmeldung 199 58 308.0 der Anmelderin vom 03.12.1999 verwiesen.

Weitere Beispiele vergleichbarer Steuerungen und Antriebsvorrichtungen für bewegliche Abschlusseinrichtungen finden sich in der GB 2 010 957 A, der DE 27 27 518 A1 oder der GB 2 169 105 A.

Allgemein ist aus diesem Stand der Technik bekannt, zur Überwachung des Laufes von angetriebenen Toren, Türen, Fenstern oder dergleichen angetriebenen Gebäude- oder Einfriedungsabschlüsse oder sonstigen beweglichen Abschlüssen in oder an der Antriebsvorrichtung verschiedene physikalische Größen zu messen, die den tatsächlichen Kraftbedarf zum Bewegen des Abschlusses repräsentieren. Diese Größen können zum Beispiel der Motorstrom, die Geschwindigkeit, die Beschleunigung u .s. w. sein, die am Antriebsmotor mehr oder weniger direkt oder per Sensor zur Verfügung stehen und durch die Steuerung der Antriebsvorrichtung entsprechend ausgewertet werden.

Diese Auswertung dient dann in der Regel zum Initiieren von Abschalt- oder Reversieraktionen zur Vermeidung von unnötig hohen Kräften an den Schließkanten von Türen und/oder Toren, Fenstern oder sonstigen Abschlüssen.

Zum Beispiel aus der DE 196 28 238 C 2 ist es bekannt, dass diese Größen oder Betriebsparameter bei einer sog. Lernfahrt oder Messfahrt oder einer sonstigen Referenzfahrt entlang der kompletten Fahrt aufgezeichnet werden und bei darauf folgenden Fahrten im Normalbetrieb, in der Regel zuzüglich eines Aufschlages, als Vergleichswert für den tatsächlichen Kraftbedarf für die jeweilige Position benutzt werden kann. Dabei wird der gemessene Wert in der Regel als Schwellenwert oder zur Berechnung eines Schwellenwertes benutzt, um bei Über- oder Unterschreitung dieses Schwellenwertes durch den aktuell gemessenen Betriebsparameter die Antriebsvorrichtung entsprechend abzuschalten oder zu reversieren.

Er gibt hierzu im allgemeinen streckenabhängige oder streckenunabhängige Berechnung dieses Schwellwerts. Die Abschaltung erfolgt aber immer anhand eines Vergleiches des aktuell tatsächlich gemessenen Werte mit dem zuvor festgelegten Vergleichswert - Schwellenwert -.

Auch ist in den vorerwähnten Druckschriften beschrieben, die Lage der Endanschläge - Öffnungstellung oder Schließstellung - ohne Endschalter aufgrund von an der Antriebsvorrichtung gemessenen Betriebsparameter festzustellen, was ebenfalls über eine Schwellwertbestimmung erfolgt.

Der Erfindung liegt die Aufgabe zugrunde, gegenüber bekannten Verfahren der eingangs genannten Art eine neue Erkennungsmöglichkeiten von Betriebszuständen von beweglichen Abschlüssen zu schaffen, um genauere Informationen zur Verfügung zu haben und ggf. schneller als bisher auf bestimmte Betriebszustände reagieren zu können.

Grundidee der Erfindung ist es, die Vorgeschichte des Betriebsparameters oder die Kontur des Verlaufs des Betriebsparameters als Erkennungskriterium zu verwenden. Durch die Erfindung wird also der streckenmäßige oder zeitliche Verlauf der Messgröße oder zeitliche Verlauf der Messgröße oder des Betriebsparameters (im folgenden als "Vorgeschichte" oder "Messhistorie" bezeichnet) als Erkennungskriterium für den Betriebszustand herangezogen und ggf. zur Initiierung von Abschalt- oder Reversieraktionen verwendet. Durch die Erfindung wird also ein Verfahren geschaffen, das die Vorgeschichte bzw. die Kontur des Motorstromes eines Antriebsmotors der Antriebsvorrichtung, der Drehzahl des Motorstromes, der Geschwindigkeit, der Beschleunigung oder von sonstigen Rückschlüsse auf festzustellende Betriebszustände erlaubenden Betriebsparametern als Mittel verwendet, um auf so festgestellte Betriebszustände, insbesondere auf Hindernisse oder Störungen, entsprechend zu reagieren und zum Beispiel die Antriebsvorrichtung bei Hindernissen abzuschalten oder zu reversieren.

Erfindungsgemäß wird zum Lösen der oben beschriebenen Aufgabe ein Verfahren vorgeschlagen zum Erkennen von Normalfahrten, Verfahren zum Erkennen von Normalfahrten, Auffahren auf Hindernisse, Auffahren auf Endanschläge oder dergleichen Betriebszuständen bei einem zwischen einer Offen- und einer Schließstellung mittels einer Antriebsvorrichtung hin- und her beweglichen Abschluss für ein Gebäude oder eine Einfriedung, mit den Schritten:
a) Messen eines den Kraftbedarf der Antriebsvorrichtung anzeigenden oder sonstwie Rückschlüsse auf Betriebszustände des Abschlusses erlaubenden Betriebsparameters der Antriebsvorrichtung an bestimmten Messpunkten (A, B, C, D, E) der Bewegungsbahn oder Betriebszeit des Abschlusses und
b) Aufzeichnen einer bestimmten Anzahl n der jeweils zuletzt vor jedem Messpunkt gemessenen Werte des Betriebsparameters als Messwerthistorie zu dem jeweils aktuell gemessenen Messwert, um zu jedem Messpunkt - Messort oder Messzeit - eine Messwertfolge von n+1 Werten aus dem aktuell gemessenen Messwert und dessen durch die aufgezeichnete Reihe der n zuvor gemessenen Messwerte gebildeten Messwerthistorie zu bilden, und
c) Analysieren der bei einem interessierenden Betriebszustand vorliegenden Messwertfolge von n+1 Werten zum Feststellen eines für den interessierenden Betriebszustand charakteristischen Verlaufs solcher aus n+1 hintereinander gemessenen Messwerten bestehender Messwertfolgen des Betriebsparameters und/oder einer durch eine Testfunktion anzeigbaren charakteristischen Eigenschaft eines solchen Verlaufes.

Durch Schritt b) wird sichergestellt, dass zu jedem Messpunkt die Vorgeschichte oder Messwerthistorie des Betriebsparameters und damit der kurz zuvor festgestellte Verlauf des Betriebsparameters zur Verfügung seht.

Aufgrund dieses Verlaufes kann dann ein bestimmter Betriebszustand festgestellt werden, was durch Analysieren des Verlaufes in Schritt c) erfolgt. Dieses Analysieren kann sehr vielfältig geschehen. So wird man bei jeder Art von Abschluss bestimmte Signalformen oder Konturen des jeweils zu überwachenden Betriebsparameters erwarten oder durch Simulation berechnen können. Insbesondere wird man die Signalform bei bestimmten Betriebszuständen wie Auffahren auf ein Hindernis oder auf einen Endanschlag bereits vor einem Abschalten über Schwellwertabschaltung anhand der Signalform erkennen können. Betrachtet man nämlich den Verlauf von den Kraftbedarf der Antriebsvorrichtung anzeigenden Betriebsparametern wie Motorstrom, Geschwindigkeit, Beschleunigung u.s.w. an bestimmten möglichst dicht aufeinander folgenden Messpunkten, z. B. bei einer ungestörten Fahrt und bei einer Fahrt mit Hindernis auf einen Schreiber oder einem Oszoloskop, so kann man normalerweise deutlich erkennen, dass sich die Signalform bzw. die Kontur dieses Betriebsparameter bei Erreichen des Hindernisses klar von der einer Fahrt ohne dieses Hindernis unterscheidet.

Der Erfindung liegt nun die Grunderkenntnis zugrunde, dass sich aufgrund solcher charakteristischer Signalformen früher als bisher und/oder genauer bestimmte Betriebszustände - auch durch Signalkonturenvergleichen - erkennen lassen.

Aus der EP-A-0 352 340 ist bereits ein Verfahren und eine Vorrichtung zum Überwachen der Betriebsumgebung eines Computersystems bekannt, mit welchem gefährliche Betriebszustände des Computersystems aufgrund unzulässiger Umweltbedingungen frühzeitig erkennbar sind. Diese Druckschrift liegt also auf einem völlig anderen technischen Gebiet als die Erfindung. So werden anstelle des erfindungsgemäßen Messens von Betriebsparametern der Antriebsvorrichtung gemäß Schritt a) bei dem bekannten Verfahren Umweltparameter in und um das Computersystem an bestimmten Messpunkten der Betriebszeit des Computersystems gemessen. Die Schritte b) und c) erfolgen dann analog wie bei der Erfindung jedoch anhand der Umweltparameter des Computersystems.

Vorteilhafte Ausgestaltungen der Erfindung sind Gegenstand der Unteransprüche.

Wie oben erwähnt, ist das in Schritt c) genannte Analysieren der Messwerthistorie auch bereits aufgrund theoretischer Erwartungen oder Berechnungen möglich.

Wegen der Vielzahl von möglichen Abschlüssen und Betriebszuständen und, um auf spezielle Gegebenheiten am Einsatzort reagieren zu können, ist aber in einer vorteilhaften Ausgestaltung des erfindungsgemäßen Verfahrens mit Durchführen der Schritte a) und b) während einer Referenz- oder Messfahrt des Abschlusses und während des bestimmungsgemäßen Betriebs der Antriebsvorrichtung, bevorzugt, dass während der Mess- oder Referenzfahrt Schritt c) und
d) Abspeichern der für den interessierenden Betriebszustand charakteristischen Messwertfolge und/oder eines mit dieser erhältlichen charakteristischen Funktionswertes der Testfunktion,
   erfolgt und im bestimmungsgemäßen Betrieb die Schritte
e) direktes Vergleichen der zu jedem Messpunkt während des Betriebs erhaltenen Messwertfolge mit der für den interessierenden Betriebszustand charakteristischen Messwertfolge, und/oder
f) indirektes Vergleichen der zu jedem Messpunkt während des Betriebes erhaltenen Messwertfolge mit der als für den interessierenden Betriebszustand charakteristisch festgestellten Messwertfolge über Vergleichen des mit der während des Betriebs erhaltenen Messwertfolge erhältlichen Funktionswerts der Testfunktion mit dem abgespeicherten oder einem durch die abgespeicherte charakteristische Messwertfolge erhaltenen charakteristischen Funktionswert der Testfunktion, und
g) Erkennen des interessierenden Betriebszustand, wenn der direkte und/oder indirekte Vergleich Übereinstimmungen ergibt,
durchgeführt.

Vorzugsweise werden zum Feststellen des interessierenden Betriebzustands durch die jeweiligen Messwertfolgen erzielte Signalformen oder Signalkonturen mit einer zu erwartenden, berechneten oder in Schritt d) als Referenz gespeicherten Signalform bzw. Signalkontur verglichen. Hierbei sind je nach Ziel, d. h. nach interessierendem Betriebszustand, die als Betriebsparameter vorliegenden physikalischen Größen (Strom, Spannung, Geschwindigkeit, Motortemperatur u.s.w.) direkt verwendbar oder, wenn dies bessere Aussagen erlaubt, auch Vorauswertungen (z. B. Differenzierung nach oder Integration über Weg oder Zeit) möglich. Dabei kann der eine oder der andere Betriebsparameter oder eine bestimmte Vorauswertung von bestimmten Betriebsparametern anderen Überwachungsmethoden überlegen sein, wobei im Vorfeld vor Durchführung des Verfahrens entschieden werden sollte, mit welchem Betriebsparameter - Messgröße - und Vorauswertung die Erkennung des Betriebszustandes, wie beispielsweise eines Hindernisses oder von Endanschlägen, optimal gestaltet werden kann.

Unterscheidet sich also eine Kontur eines so bestimmten Betriebsparameters oder vorausgewerteten Betriebsparameters deutlicher bei einem bestimmten Betriebszustand von einer "normalen" Kontur als dies bei anderen Betriebsparametern der Fall ist, so kann diese besondere Kontur in der Messwertvorgeschichte oder Messwerthistorie auch zur Unterscheidung dieses Betriebszustandes innerhalb der Auswertung in der Steuerung der Antriebsvorrichtung verwendet werden, um beispielsweise einen normalen Verlauf eines angetriebenen Garagentores von einem Auftreffen auf ein Hindernis zu unterscheiden und bei der Hindernisfahrt die entsprechenden Abschalt- oder Reversieraktionen durchzuführen.

Ein individueller zwischen einer Öffnungs- und Schließstellung angetrieben bewegter Abschluss kann sich bei einer Fahrt auf ein Hindernis in anderer charakteristischer Weise verhalten, als andere Abschlüsse. Hier kommt es auf den Antriebsstrang - z. B. Antrieb über ein Seilsystem gegenüber Zahngurtgetriebe oder Kettengetriebe -, die Art des Abschlusses - Sektionaltor, einflügeliges Über-Kopf-Tor, Rolltor, Schiebetor, Schwenkflügeltür, Hebefenster und so weiter - und Umwelteinflüsse - Temperaturen, Niederschläge, Schnee und Eis - an. Um die besondere Signalform beim Auftreffen des individuellen Abschlusses auf ein Hindernis feststellen zu können, ist in einer vorteilhaften Ausgestaltung das erfindungsgemäße Verfahren und zwar als Hinderniserkennungsverfahren gekennzeichnet durch
q) Auffahren-Lassen des Abschlusses während der Referenzfahrt auf ein in die Bewegungsbahn gebrachtes Hindernis oder auf einen Endanschlag,
p) gegebenenfalls Vorauswerten der durch die bei der Auffahrt mit der Messwerthistorie erhaltenen Messwertfolge von n+1 Messwerten mit Differenzieren und/oder Integrieren der Messwertfolge,
r) Speichern einer durch die bei der Auffahrt erhaltenen Messwertfolge - gegebenenfalls nach dem Vorauswerten - erzielten Signalform oder Signalkurvenkontur als Referenz für das Vorhandensein eines Hindernisses,
s) Vergleichen einer im bestimmungsgemäßen Betrieb in einem beliebigen Messpunkt auf gleiche Weise erhaltenen Signalform oder Signalkurvenkontur mit der als Referenz gespeicherten, und
t) Erkennen eines Hindernisses bzw. eines Endanschlages, wenn der Vergleich eine gleiche oder mit gleichen charakteristischen Eigenschaften versehene Signalform oder Signalkurvenkontur ergibt. Außerdem kann natürlich auch eine Normalfahrt durchgeführt werden, wobei jede Abweichung der Signalform von der dabei festgestellten Signalform über ein bestimmtes Ausmaß hinaus als Abschalt- oder Reversierkriterium verwendet wird.

Das Auswählen der einzelnen Messpunkte sollte derart geschehen, dass eine Vergleichbarkeit der jeweils erhaltenen Messwerthistorien erreicht wird. Dies könnte z. B. dadurch erzielt werden, dass stets an denselben Messorten oder Messzeiten des Verlaufes des beweglichen Abschlusses gemessen wird. Andererseits gibt es aber auch eine Möglichkeit, die Messwerthistorien an Messpunkten zweier Fahrten zu vergleichen, obwohl genaue Orte der verglichenen Messpunkte absolut gesehen nicht bekannt sind. Diese Möglichkeit wird eröffnet durch Bestimmen der Messpunkte als äquidistant mit einem vorbestimmten Streckenabstand aufeinanderfolgende Messorte auf der Bewegungsstrecke des Abschlusses oder als äquidistant mit einem vorbestimmten Zeitabstand aufeinanderfolgende Messzeiten. Es wird also während des Laufes der Antriebsvorrichtung nicht immer unbedingt an den selben Messorten oder zu den selben Messzeiten gemessen, es wird gemäß dieser Ausführungsform nur als Bedingung vorausgesetzt, dass sämtliche Messorte streckenmäßig äquidistant bzw. sämtliche Messzeiten zeitlich äquidistant aufeinander folgen.

Wie bereits mehrfach erwähnt, können in Schritt a) als Betriebsparameter der Motorstrom eines Elektromotors der Antriebsvorrichtung, die Drehzahl des Elektromotors, die Geschwindigkeit der Antriebsbewegung, die Beschleunigung der Antriebsbewegung, die Versorgungsspannung einer weichen Energieversorgung des Elektromotors und/oder die Temperatur des Elektromotors gemessen werden.

Ein besonderer Vorteil des erfindungsgemäßen Verfahrens liegt darin, dass nicht immer unbedingt eine komplette Messwerthistorie, d. h. sämtliche n+1-Werte vorhanden sein müssen, um einen bestimmten Betriebszustand festzustellen. Es reicht jeweils aus, das jeweils letzte Teilstück des aktuell vorliegenden Messwerthistorienverlaufs mit dem ersten Teilstück eines zu erwartenden, errechneten oder gespeicherten charakteristischen Messwerthistorienverlaufes - einer Referenzmesswerthistorie - zu vergleichen. Dies ist bei einer vorteilhaften Ausgestaltung der Erfindung ermöglicht durch die Schritte:
v) Vergleichen, im bestimmungsgemäßen Betrieb bei jedem neu aufgezeichneten Messwert, des gemeinsam mit zuletzt gemessenen i Messwerten erhaltenen Betriebsparameterverlaufs, wobei i eine natürliche Zahl kleiner n ist, mit dem durch die ersten i+1 Messwerte des für den interessierenden Betriebszustand zu erwartenden, errechneten oder gespeicherten charakteristischen Betriebsparameterverlauf und
w) Feststellen des Betriebszustand bei übereinstimmenden Verlauf dieser i+1 Messwerte, schon bevor eine vollständige durch n+1 Messwerte gebildete charakteristische Messwertfolge aufgenommen worden ist.

Zum Verständnis sei hier ein Beispiel angegeben: Wenn bei dicht aufeinander folgenden Messpunkten stets die 10 vorhergegangenen Messwerte als Messwerthistorie gespeichert sind und eine Referenzmesswerthistorie demgemäss einen aus einer Referenzmesswertfolge von 11 aufeinander folgenden Messwerten umfasst, so reicht es unter Umständen aus, bei dem aktuell gemessenen Betriebsparameterverlauf die durch die letzten vier Messwerte festgelegte Signalform mit den ersten vier Messwerten der Referenzmesswerthistorie zu vergleich, um beispielsweise das Auffahren eines Hindernisses, einen Endanschlag oder eine Störung bei dem Abschluss zu erkennen. In diesem Beispiel wäre also i=3 und n=10.

Um bei dem vorherigen Beispiel zu bleiben, könnte unter Umständen eine Signalform aus vier Messwerten zum Erkennen eines bestimmten Betriebszustandes noch nicht ausreichen, eine aus sechs Messwerten gebildete Signalform aber schon. Um dennoch nicht die vollständige aus allen n+1-Werten gebildete Messwerthistorie aufnehmen zu müssen, um den interessierenden Betriebszustand zu erkennen, was unter Umständen einen großen Zeitverlust mit sich bringen würde, wird in Weiterbildung der soeben erläuterten vorteilhaften Ausgestaltung der Erfindung vorgeschlagen, dass Schritt v) bei jedem neu aufgezeichneten Messwert beginnend mit einem zum Unterscheiden charakteristischer Verläufe vorgegebenen Mindestwert für die Anzahl i der zum Vergleich herangezogenen zuvor gemessenen Messwerte unter Erhöhung dieser Anzahl i, vorzugsweise um eins, wiederholt wird, bis der charakteristische Betriebszustand festgestellt worden ist oder diese Anzahl i die Zahl n der als Messwerthistorie aufgezeichneten zuvor gemessenen Messwerte erreicht hat.

Üblicherweise wird es zum Erkennen einer charakteristischen Signalform etwa mindestens drei aufeinanderfolgende Werte geben müssen. Insofern könnte bei jedem neu aufgenommenen Messwert beginnend mit i=2 oder 3 ein Vergleich der durch die letzten drei oder vier aktuell gemessenen Messwerte gebildeten Signalform mit einer durch die ersten drei oder vier Messwerte der Referenzmesswerthistorie durchgeführt werden. Ergibt dies kein Erkennen eines interessierten Betriebszustandes, wird nun der Vergleich der letzten vier oder fünf mit den ersten vier oder fünf Messwerten der Referenzhistorie durchgeführt. Dies erfolgt dann solange, bis entweder eine genügend lange Signalform eine Übereinstimmung sicher feststellt oder aber bis sämtliche n+1-Messwerte der aktuell aufgenommenen Messwerthistorie mit den n+1-Messwerten der Referenzmesswerthistorie verglichen sind, ohne dass der interessierende Betriebszustand festgestellt worden ist. Mit einem genügend schnellen Prozessor ist diese Analyse der Signalformen in der Zeit durchführbar, die zwischen den Messpunkten liegt. Zum Nachführen der zum Signalvergleich vorliegenden Referenzmesswerthistorien ist gemäß einer weiteren vorteilhaften Ausgestaltung der Erfindung bevorzugt, dass jede zuvor durchgeführte Fahrt des Abschlusses, bei dem ein interessierender Betriebszustand - wie z.B. ordnungsgemäße hindernisfreie Fahrt - aufgetreten ist, als eine Referenzfahrt für darauffolgende Fahrten verwendet wird, wobei vorzugsweise die dabei erhaltenen Referenzverläufe oder Referenzfunktionswerte mit zuvor gespeicherten verrechnet werden.

Zwar wird zum Feststellen vieler Arten von Betriebszuständen die Überwachung eines einzelnen Betriebsparameters ausreichend sein. Genauer werden aber Betriebszustände erkennbar, wenn nicht nur ein Betriebsparameter, sondern mehrere aufgrund ihrer Messwerthistorie und Signalform zur Erkennung herangezogen werden. Zum Erkennen von Betriebszuständen kann dann auch die Signalform des einen Betriebsparameters mit der des anderen Betriebsparameters verglichen werden.

Ein Betriebszustand, der mit dem erfindungsgemäßen Verfahren viel genauer erkennbar ist als bei bisherigen vergleichbaren Methoden, ist das Erkennen eines Endanschlages. Bei den Antriebsvorrichtungen der hier in Rede stehenden Art werden als Betriebsparameter physikalische Größen in oder am Motor oder dessen Ansteuerung verwendet, um so das Anbringen zusätzlicher Sensoren am Abschluss zu vermeiden. Insbesondere ist man in letzter Zeit dazu übergegangen, auf Endanschlagsschalter zu verzichten und das Festellen eines Endanschlages nach Montage der Antriebsvorrichtung über eine Schwellwertbestimmung bei dem Kraftbedarf des Antriebsmotors anzeigenden Größen vorzunehmen. Steigt also z. B. der Motorstrom über einen relativen hoch angesetzten Schwellwert hinaus, geht man davon aus, dass ein Endanschlag erreicht ist. Zwischen dem Motor und der Kante, mit der der Abschluss gegen den Endanschlag fährt, liegen aber meist recht viele mechanische Teile, die alle mit Spiel oder dazwischen liegenden Fugen oder über - z. B. elastische - Dehnungserscheinungen dazu beitragen, dass zwischen einem ersten Berühren der Anschlagskante an den Endanschlag und dem Feststellen der Schwellwertüberschreitung einige Zeit vergeht, während der der Abschluss fester gegen den Endanschlag gedrückt wird. Dadurch ist das Erkennen des Endanschlages über die Schwellwertermittlung relativ ungenau und es könnte unter Umständen sein, dass die Steuerung das Auflaufen auf ein sehr kleines Hindernis wie z. B. einen menschlichen Fuß wegen einer unkorrekten Endanschlagermittlung als das Auffahren auf den Endanschlag anstelle auf ein Hindernis erkennt. So hat das genaue Erkennen eines Endanschlages auch einen ernsten Sicherheitsaspekt.

Das erfindungsgemäße Verfahren, bei welchem zur Analyse des jeweiligen Betriebszustandes eine Messwerthistorie zur Verfügung steht, kann hier bedeutende Verbesserungen schaffen. Demgemäss werden bei einer vorteilhaften Ausgestaltung der Erfindung als Verfahren zum Erkennen eines genauen Beginns einer Fahrt gegen den Endanschlag die Schritte vorgeschlagen:
Erkennen eines Endanschlages, wenn der Betriebsparameter einen zum Erkennen eines Anschlags vorgegebenen Schwellwert überschreitet,
Untersuchen der Messwerthistorie für den die Überschreitung des Schwellwerts anzeigenden Messpunkt und
Erkennen eines ersten Berührens des Endanschlages durch Feststellen desjenigen zuvor liegenden Messpunktes, in dem eine steigende und immer schneller werdende Annäherung des Betriebsparameters an den Schwellwert begonnen hat.

Eine Antriebsvorrichtung zur Durchführung des erfindungsgemäßen Verfahrens weist neben einer Messeinrichtung zum Messen des Betriebsparameters in den bestimmten, insbesondere zeitlich oder streckenmäßig äquidistanten, Messpunkten, eine Steuereinheit zum Steuern der einzelnen erfindungsgemäßen Verfahrensschritte und ein Schieberegister auf, in dem die jeweils zuvor gemessenen n Messwerte aufgezeichnet werden.

Die Erfindung ist insbesondere auf dem Gebiet der Torantriebe oder Türantriebe interessant. Durch die Erfindung ist dabei ein Verfahren erzielbar, das durch Nachführen eines "Schweifs" oder einer "Spur" von n streckenmäßig und/oder zeitlich äquidistanten Messwerten und Auswertung derselben sich zur Überwachung des Laufs von angetriebenen Toren oder Türen einsetzen lässt.

Im folgenden werden Ausführungsbeispiel der Erfindung näher erläutert. Die dabei herangezogenen beigefügten Zeichnungen zeigen in:
- Fig. 1: den Verlauf eines beliebigen Betriebsparameters eines Torantriebes über dem Weg (s) oder der Zeit (t);
- Fig. 2: der Verlauf einer Geschwindigkeit eines Antriebsmotors eines Garagentorantriebes im Bereich eines Endanschlages, gegen den das durch den Garagentorantrieb angetriebene Garagentor gefahren wird; und
- Fig. 3: eine Ansicht eines Details aus Fig. 2.

In Fig. 1 ist der Verlauf eines beliebigen Signals Y(s, t) einer an einem Garagen- oder Industrietor oder dergleichen zwischen einer Offen- und einer Schließstellung hin- und herbeweglichen Abschluss angeschlossenen Antriebsvorrichtung über eine Teilstrecke der Bewegungsbahn des Abschlusses - s - oder während einer bestimmten Zeit, während der sich der Abschluss bewegt, - t - dargestellt.

Zum Erhalten des Signalverlaufes sind streckenmäßig (s) oder zeitlich (t) äquidistante Stützstellen in gleichbleibenden Abständen X vorgesehen, wobei jede Stützstelle A, B, C, D, E als Messpunkt zum Messen des dann vorliegenden Betriebsparameterwertes dient. Das Signal Y wird also in Abständen von X abgetastet, wobei die jeweils abgetasteten Werte in einer nach Art eines Schieberegisters wirkenden Speichereinrichtung aufgezeichnet werden. An jeder neuen Stützstelle kommt ein neuer Messwert hinzu, bis insgesamt eine bestimmte Anzahl n von Messwerten vorhanden ist. Dann wird der jeweils nächste Messwert aufgezeichnet und alle zuvor gemessenen Messwerte weiter verschoben, wobei der zuallererst gemessene Messwert aus dem Speicher fällt, so dass nach einer Anfangsphase für jede Stützstelle bzw. für jeden Messpunkt eine Folge von n zuvor gemessenen Messwerten zur Verfügung steht.

Das Signal Y wird also an jeder Stützstelle oder jedem Messpunkt - Messort oder Messzeit - abgetastet und die Messwerte der zuletzt abgetasteten n Stützstellen sind bereits gespeichert, so dass die jeweils aktuelle Stützstelle stets einen "Schweif" oder eine "Spur" von n Messwerten hinter sich herzieht.

In Fig. 1 ist ein Beispiel dargestellt, bei welcher jede Stützstelle A, B, C, D, E die Messwerte der jeweils zuvor gemessenen n=5 Stützwerte zugeordnet sind.

An dem Messpunkt A - Position oder Zeitpunkt - liegen also n+1 Messwerte vor, mit der die Vorgeschichte oder Messwerthistorie analysiert werden kann.

Eine solche Analyse erfolgt in einem Ausführungsbeispiel mit einem direkten Vergleich eines einzelnen charakteristischen Wertesatz von n+1 Werten, der z. B. besagen könnte, dass nach drei hintereinander folgenden Anstiegen ein gleichbleibender Wert erfolgen muss. Dabei dürfte dem Fachmann klar sein, dass es hier eine sehr große Vielfalt möglicher Wertesatz-Aussagen geben kann, die als charakteristische Eigenschaft für einen interessierenden Betriebszustand wertbar sind. In einer weiteren Ausführungsform wird die jeweils festgestellte Messwerthistorie von n+1 Messwerten in eine Testfunktion eingegeben - beispielsweise eine Polygonalfunktion mit n+1 Variablen, wobei ein interessierender Betriebszustand dann festzustellen ist, wenn der dann erhaltene Funktionswert der Testfunktion innerhalb bestimmter Grenzen liegt.

Es ist also durchaus mit dem erfindungsgemäßen Verfahren möglich, dass für eine komplette Fahrt des Abschlusses nur ein charakteristischer Wert oder ein charakteristischer Wertesatz für den Vergleich ausreicht, so dass nicht unbedingt mehrere positions- oder zeitabhängige Werte oder Wertesätze dafür zur Verfügung stehen bzw. gespeichert werden müssen.

In einiger Ausführungsformen wird dieses Verfahren zum Feststellen eines Hindernisses eingesetzt. Hierzu wird bei einer Testfahrt auf ein Hindernis aufgefahren und charakteristische Eigenschaften der dann erhaltenen Signalform werden zum Erkennen solcher Hindernisse verwendet. Beispielsweise wird sich bei einem Auffahren auf ein Hindernis bei mindestens drei aufeinander folgenden Messwerten eines zum Kraftbedarf des Abschlusses proportionalen Betriebsparameters ein Ansteigen feststellen, wobei auch die erste und die zweite Ableitung des Betriebsparameters nach Weg oder Zeit in jedem der drei Messpunkte ansteigend sein wird. Weitere mögliche charakteristische Eigenschaften wird jeder Fachmann erkennen können, wenn er die Messhistorie entsprechend der Betriebsparameter bei Auftreffen auf ein Hindernis aufzeichnet und gegenüber den bei hindernisfreier Fahrt erhältlichen Messwerthistorien vergleicht.

Bei einer weiteren Ausführungsform wird zunächst eine hindernisfreie Lernfahrt durchgeführt, die dabei erhältliche Historie analysiert und als Maß für die nachfolgenden Fahrten verwendet, wobei jede Abweichung von diesem Maß als Abschaltkriterium gilt. Es werden also bei allen Fahrten, also z. B. zum Messpunkt A die n+1 vorliegenden Messwerte als Vorgeschichte analysiert. Das Ergebnis wird dann mit bereits analysierten und als in Ordnung befundenen Messwerten oder Werten einer hindernisfreien Fahrt verglichen. Ergibt dieser Vergleich ebenfalls "in Ordnung", so wird die Fahrt, ggf. je nach Ergebnis mit einer weiteren Referenzmesswertreihe fortgesetzt. Andernfalls kann z. B. eine Abschalt- oder Reversieraktion initiiert werden.

Bei Fortsetzung der Fahrt, d. h. wenn die Analyse der n+1-Messwerte zum Messpunkt A einen Normalbetrieb ergeben hat, findet der gleiche Vorgang wieder an dem Messpunkt B statt, dann wieder an dem Messpunkt C und so weiter und so fort. In einer Ausführungsform werden dabei die in jedem vorherigen Messpunkt festgestellten und als in Ordnung befundenen Messwertreihen zur Aktualisierung der Referenzmesswerthistorie bzw. der Referenzmesswerthistorien verwendet und/oder für folgende Vergleiche gespeichert.

Eine weitere Ausführungsform betrifft ein Verfahren zum genauen Feststellen einer Endlage - Offen- oder Schließstellung - des Abschlusses, die im folgenden als "Referenzpunkt-Identifikation" bezeichnet wird.

Dieses Verfahren ist besonders geeignet für einen Garagentorantrieb, der für verschiedenste Arten von Garagentoren ohne Vorsehen von Sensoren am eigentlichen Garagentor geeignet sein soll. Wie grundsätzlich gut bekannt, umfasst ein solcher Garagentorantrieb für Über-Kopf-Tore einen innerhalb einer Führungsschiene beweglichen Mitnehmer, der mittels eines Zugmittelgetriebe innerhalb der Führungsschiene hin- und herbeweglich ist und an ein Torblatt des Über-Kopf-Tores ankoppelbar ist. Für ein besonders einfaches Anpassen an verschiedene Größen, Bauarten und so weiter von Garagentoren wird die Strecke, innerhalb der der Mitnehmer zum Bewegen des Garagentores zwischen der Offen- und der Schließstellung verfahren soll, nicht über mechanische Endschalter festgelegt, sondern über ein Zusammenspiel zwischen mechanischen innerhalb der Führungsschiene wahlweise festlegbaren Endlagenbegrenzern, Abtasten der Motorstromaufnahme eines Elektromotors des Garagentorantriebes und einem vorzugsweise innerhalb des Motors befindlichen Inkrementalgeber. Dieses Zusammenspiel wird verwendet, um den notwendigen Schienen-Bewegungshub zum Öffnen und Schließen des jeweiligen Tores zu ermitteln und den Torlauf zu überwachen. Mittels des Inkrementalgebers kann der zurückzulegende Weg und die jeweils aktuelle Position sowie die Geschwindigkeit erfasst werden.

Als erste Fahrt nach zuvor erfolgter Stromunterbrechung des Garagentorantriebes wird eine Referenzfahrt oder Lemfahrt in Öffnungsbewegungsrichtung durchgeführt, im folgenden "Referenzfahrt Auf" genannt. Bei dieser "Referenzfahrt Auf" wird der Garagentorantrieb solange in Öffnungsbewegungsrichtung gefahren, bis das Garagentor oder vorzugsweise der Mitnehmer an den die Offenstellung definierenden Endlagenbegrenzer fährt. Das Erreichen dieses Endlagenbegrenzers wird aufgrund der Überwachung des Motorstromes und/oder der Geschwindigkeit des Antriebsmotors erfasst, wenn der Motorstrom aufgrund der erhöhten Stromaufnahme wegen des durch die Begrenzung des Endlagenbegrenzers verursachten hohen Kraftbedarfs einen Strom zieht, der über einem zuvor vorgegebenen oder eingelernten Grenzwert liegt. Da ein Absinken der Geschwindigkeit einen erhöhten Kraftbedarf des nicht nachgeregelten Torantriebes anzeigt, ist die Endlage auch über ein Absinken der Geschwindigkeit unter einen bestimmten Grenzwert Vₘᵢₙ detektierbar. Bei Detektion dieser Endlage wird der Motor abgeschaltet. Bei derartigem Feststellen der Offenstellung - im folgenden "Endlage Auf" - wird ein interner Zähler, d. h. ein Zähler in der Steuerung des Torantriebes, der aus dem Inkrementalgeber gespeist wird und im folgenden für das Abmessen des zurückgelegten Weges verantwortlich ist, auf Null gesetzt.

Nun gehen aber in die Zählung der Inkrementalgeber-lmpulse, der ja dem Motor zugeordnet ist, auch die mechanischen Eigenschaften des Übertragungsweges ein. Vorzugsweise wird der Mitnehmer über ein Zugmittelgetriebe angetrieben, welches wegen Gründen der Wartungsfreiheit und eines besonders ruhigen Laufs einen Zahngurt beinhaltet. Aufgrund von Dehnungen dieses Zahngurtes oder von sonstigen Zugmitteln und aufgrund überall im Antriebsstrang vorhandener Fertigungstoleranzen und Spielen stimmt im allgemeinen der interne auf diese Weise erhaltene Zählerstand nicht mit dem tatsächlichen Erreichen der "Endlage Auf" durch den Mitnehmer oder das daran angekoppelte Garagentür überein. Zur Korrektur der Erfassung des Referenzpunktes "Endlage Auf' ist das weiter unten beschriebene Verfahren geeignet.

Nach Durchführung der "Referenzfahrt Auf' und Null-Setzen des internen Zählers wird, wenn dann in der Steuerung der für die Schließfahrt notwendige Weg noch nicht bekannt ist, eine Lern- oder Referenzfahrt in Schließrichtung - im folgenden "Lernfahrt Zu" - durchgeführt. Dabei wird solange in Schließbewegungsrichtung gefahren, bis durch Über- bzw. Unterschreiten von vorgegebenen Grenzwerten für Strom oder Geschwindigkeit ein Anschlag an die Schließstellung definierenden mechanischen Endlagenbegrenzer erfasst wird. Der Stand des internen Zählers wird bei dem als Motorabschaltkriterium verwendeten Über- bzw. Unterschreiten der Grenzwerte als "Endlage Zu" spannungsausfallsicher abgespeichert. Der Zählerstand "Endlage Zu" dient im folgenden als Maß für die zurückzulegende Wegstrecke.

Auch hier gehen aber wieder in die Zählung der Inkrementalgeber-lmpulse die mechanischen Eigenschaften des Übertragungsweges ein, d.h. aufgrund der Ungenauigkeiten im Übertragungsweg wegen Dehnung eines Zugmittels, Fertigungstoleranzen, Fügestellen, Spiel und so weiter, stimmt im allgemeinen der abgespeicherte Zählers "Endlage Zu" nicht mit dem tatsächlichen Erreichen des den Referenzpunkt zu definierenden mechanischen Endlagebegrenzers überein. Zur Korrektur des Referenzpunktes "Endlage Zu" ist das im folgenden beschriebene Verfahren "Referenzpunkt-Identifikation" ebenfalls geeignet.

Nach Einlernen der Wegstrecke durch die "Lernfahrt-Zu" wird der interne Zähler als Positionssensor oder Positionsgeber für alle Torfahrten benutzt, wobei es aus den oben erwähnten Gründen eine prinzipielle Unsicherheit gibt, ob der interne Zähler auch die tatsächliche Position des Tores wiederspiegelt. Zur Begrenzung der Aufaddition von Fehlern wird deshalb bei jeder Torfahrt, mit der eine Endlage erreicht wird, bzw. erreicht werden soll, bei dem tatsächlichen Erreichen, das durch Schwellwerterfassung - Überund/oder Unterschreiten von gelernten oder vorgegebenen Schwell- oder Grenzwerten - signalisiert wird, der Zählerstand neu abgeglichen, indem bei Erfassen der "Endlage Auf' ein Nullwert eingetragen bzw. bei Erfassen der "Endlage Zu" der abgespeicherte Wert in den internen Zähler übertragen wird. Diese Vorgehensweise wird im folgenden als "Referenzieren" bezeichnet.

Die genaue Kenntnis der tatsächlichen Torposition kurz vor Erreichen der "Endlage Zu" ist aus folgenden Gründen auch unter Sicherheitsaspekten wichtig:

Bei der Fahrt in Schließbewegungsrichtung muss kurz vor Erreichen der "Endlage Zu" entschieden werden, ob ein festgestellter erhöhter Kraftbedarf durch ein Hindernis vor der "Endlage Zu" oder zum Erreichen der "Endlage Zu" benötigt wird. Im Fall, dass ein Hindernis vor der "Endlage Zu" vorhanden ist, muss der Torantrieb abgeschaltet oder reversiert werden, um das Hindernis freizugeben und Beschädigungen am Tor, oder dem Hindernis oder Verletzungen einer eingeklemmten Person zu vermeiden. Im Fall der Erreichen der "Endlage Zu" muss der Torantrieb weiter gefahren werden, um das Tor auch ordentlich zu schließen. Zum Unterscheiden wird üblicherweise kurz vor der gespeicherten "Endlage Zu" eine Reversiergrenze gesetzt. Wird nach Passieren dieser Reversiergrenze ein erhöhter Kraftbedarf festgestellt, so wird dies als Erreichen der "Endlage Zu" gewertet, erhöhte Kraftbedarfe davor werden als Erkennung eines Hindernisses gewertet. Diese Reversiergrenze muss möglichst nahe an dem Zählerstand für die "Endlage Zu" liegen, um Sicherheit auch bei einem kleinen Hindernis - man denke nur an einen Fuß oder Arm einer Person - zu gewährleisten. Andererseits soll aber auch nicht unnötig reversiert werden, wenn durch die oben erläuterte Unsicherheit der Schließen des Tores benötigte erhöhte Kraftbedarf als Hindernis interpretiert wird.

Mit Hilfe des im folgenden beschriebenen Verfahrens zur Referenzpunkt-Identifikation können bei ungestört ablaufenden Torfahrten die tatsächlichen Endlagen besser bestimmt und damit ggf. Zählerstände korrigiert werden, um darauf für folgende Fahrten die Betriebssicherheit des Torantriebes zu erhöhen.

In Fig. 2 ist der Verlauf eines durch den Inkrementalgeber erhältlichen Geschwindigkeitssignals v(s) mit streckenmäßig äquidistanten Stützstellen über der durch den Inkrementalgeber erhältlichen Wegstrecke skizziert. Die in stets gleichbleibendem Abstand X aufeinanderfolgenden Stützstellen könnten z. B. durch jeden Inkrementalgeber-Impuls, jeden zweiten Inkrementalgeberimpuls, jeden dritten Inkrementalgeberimpuls u.s.w. definiert werden. An jeder dieser Stützstellen wird die Geschwindigkeit v(s) erfasst, wobei die zuletzt abgetasteten oder erfassten n-Messwerte von v(s) in einem wie ein Schieberegister wirkender Speicher aufgezeichnet sind. Dadurch zieht der aktuelle Messwert stets einen "Schweif" oder eine "Spur" von n-Messwerten hinter sich her, ähnlich wie die Kondensstreifen eines Flugzeugs am Himmel, welche den Kurs des Flugzeugs für kurze Zeit nachzeichnen und danach verschwinden.

In Fig. 2 ist das Erreichen des die Schließstellung des Tores angebenden mechanischen Endlagenbegrenzers aufgezeichnet. Dabei unterschreitet die Motorgeschwindigkeit v(s) an der Position E einen vorgegebenen Schwellwert Vₘᵢₙ, was als Abschaltkriterium für den Elektromotor dient.

Daraufhin wird die für den Messpunkt E aufgezeichnete Messwerthistorie, d. h. die durch die zuvor gemessenen n-Messwerte vorgegebene Signalform analysiert. Im dargestellten Beispiel ist n=5, so dass im Messpunkt E 5+1=6 Messwerte zur Analyse vorhanden sind.

Eine Analyse gemäß einem Ausführungsbeispiel wird im folgenden anhand von Fig. 3 erläutert, die das dieser sechs zur Auswertung am Messpunkt E vorhandene Stützstellen und Messwerte sowie die dadurch nachgebildeten Signalform im Detail zeigt. Die Analyse ergibt als charakteristische Eigenschaft, dass die Geschwindigkeit vor dem Punkt E in allen zuvor vermessenen Stützstellen oder Messpunkten A, B, C, D abnahm und die Gefälle der Signalkurve, wiedergegeben durch a, b, c, d, e (Abbremsungen) stets größer wurden.

Als charakteristische Eigenschaft der Messwerthistorie in Punkt E kann man also eine stetige Abnahme aller Messwerte und ein Anstieg des Gefälles feststellen. Diese charakteristische Eigenschaft wird bei der Analyse der Messwerthistorien an den Messpunkten D, C, B und A nicht erzielt, wenn dann eine Abschaltung erfolgt wäre.

Aufgrund einfacher Überlegung kann man davon ausgehen, dass dann, wenn der Messpunkt E bei der "Lernfahrt Zu" in der Nähe der "Endlage Zu" angeordnet ist, die stetige Geschwindigkeitsabnahme und die stets steigende Abbremsung durch das mechanisch weiche Verhalten des Antriebsstranges hervorgerufen worden ist und dass das tatsächliche Erreichen der "Endlage Zu" bereits bei dem Messpunkt A stattgefunden hat.

Aufgrund dieser Erkenntnis wird also die tatsächliche Position der Endlage bei Messpunkt A erkannt und der Wert des internen Zählers entsprechend korrigiert.

In ganz analoger Weise kann eine Korrektur der Endlage auf bei der "Referenzfahrt Auf' erzielt werden.

## Patentansprüche

1. Verfahren zum Erkennen von Normalfahrten, Auffahren auf Hindernisse, Auffahren auf Endanschläge oder dergleichen Betriebszuständen bei einem zwischen einer Offenund einer Schließstellung mittels einer Antriebsvorrichtung hin- und her beweglichen Abschluss für ein Gebäude oder eine Einfriedung, mit den Schritten:
a) Messen eines den Kraftbedarf der Antriebsvorrichtung anzeigenden oder sonstwie Rückschlüsse auf Betriebszustände des Abschlusses erlaubenden Betriebsparameters (Y(s, t) v(s)) der Antriebsvorrichtung an bestimmten Messpunkten (A, B, C, D, E) der Bewegungsbahn oder Betriebszeit des Abschlusses und
b) Aufzeichnen einer bestimmten Anzahl n der jeweils zuletzt vor jedem Messpunkt (A, B, C, D, E) gemessenen Werte des Betriebsparameters (Y(s, t) v(s)) als Messwerthistorie zu dem jeweils aktuell gemessenen Messwert, um zu jedem Messpunkt - Messort oder Messzeit - eine Messwertfolge von n+1 Werten aus dem aktuell gemessenen Messwert und dessen durch die aufgezeichnete Reihe der n zuvor gemessenen Messwerte gebildeten Messwerthistorie zu bilden, und
c) Analysieren der bei einem interessierenden Betriebszustand vorliegenden Messwertfolge von n+1 Werten zum Feststellen eines für den interessierenden Betriebszustand charakteristischen Verlaufs solcher aus n+1 hintereinander gemessenen Messwerten bestehender Messwertfolgen des Betriebsparameters (Y(s, t) v(s)) und/oder einer durch eine Testfunktion anzeigbaren charakteristischen Eigenschaft eines solchen Verlaufes.

2. Verfahren nach Anspruch 1,
**gekennzeichnet durch**
Durchführen der Schritte a) und b) während einer Referenz- oder Messfahrt des Abschlusses und während des bestimmungsgemäßen Betriebs der Antriebsvorrichtung,
wobei während der Mess- oder Referenzfahrt
Schritt c) und
d) Abspeichern der für den interessierenden Betriebszustand charakteristischen Messwertfolge und/oder eines mit dieser erhältlichen charakteristischen Funktionswertes der Testfunktion,
erfolgt und im bestimmungsgemäßen Betrieb die Schritte
e) direktes Vergleichen der zu jedem Messpunkt (A, B, C, D, E) während des Betriebs erhaltenen Messwertfolge mit der für den interessierenden Betriebszustand charakteristischen Messwertfolge, und/oder
f) indirektes Vergleichen der zu jedem Messpunkt (A, B, C, D, E) während des Betriebes erhaltenen Messwertfolge mit der als für den interessierenden Betriebszustand charakteristisch festgestellten Messwertfolge über Vergleichen des mit der während des Betriebs erhaltenen Messwertfolge erhältlichen Funktionswerts der Testfunktion mit dem abgespeicherten oder einem **durch** die abgespeicherte charakteristische Messwertfolge erhaltenen charakteristischen Funktionswert der Testfunktion, und
g) Erkennen des interessierenden Betriebszustand, wenn der direkte und/oder indirekte Vergleich Übereinstimmungen ergibt,
durchgeführt werden.

3. Verfahren nach Anspruch 1 oder 2,
**dadurch gekennzeichnet,**
**dass** zum Feststellen des interessierenden Betriebzustands durch die jeweiligen Messwertfolgen erzielte Signalformen oder Signalkonturen mit einer zu erwartenden, berechneten oder in Schritt d) als Referenz gespeicherten Signalform bzw. Signalkontur verglichen werden.

4. Verfahren nach Anspruch 3,
**dadurch gekennzeichnet,**
**dass** zum Erhalt der jeweiligen Signalform bzw. Signalkontur oder von zusätzlichen zu vergleichenden Signalformen bzw. Signalkonturen Vorauswertungen, insbesondere durch Integrieren und/oder Differenzieren der Messwerte vorgenommen werden.

5. Verfahren nach einem der Ansprüche 3 oder 4 zum Erkennen von Hindernissen oder Endanschlägen
**gekennzeichnet durch**
q) Auffahren-Lassen des Abschlusses während der Referenzfahrt auf ein in die Bewegungsbahn gebrachtes Hindernis oder auf einen Endanschlag,
p) gegebenenfalls Vorauswerten der **durch** die bei der Auffahrt mit der Messwerthistorie erhaltenen Messwertfolge von n+1 Messwerten mit Differenzieren und/oder Integrieren der Messwertfolge,
r) Speichern einer **durch** die bei der Auffahrt erhaltenen Messwertfolge - gegebenenfalls nach dem Vorauswerten - erzielten Signalform oder Signalkurvenkontur als Referenz für das Vorhandensein eines Hindernisses,
s) Vergleichen einer im bestimmungsgemäßen Betrieb in einem beliebigen Messpunkt auf gleiche Weise erhaltenen Signalform oder Signalkurvenkontur mit der als Referenz gespeicherten, und
t) Erkennen eines Hindernisses bzw. eines Endanschlages, wenn der Vergleich eine gleiche oder mit gleichen charakteristischen Eigenschaften versehene Signalform oder Signalkurvenkontur ergibt.

6. Verfahren nach einem der Ansprüche 1 bis 5,
**gekennzeichnet durch** Bestimmen der Messpunkte (A, B, C, D, E) als äquidistant mit einem vorbestimmten Streckenabstand aufeinanderfolgende Messorte auf der Bewegungsstrecke des Abschlusses oder als äquidistant mit einem vorbestimmten Zeitabstand aufeinanderfolgende Messzeiten.

7. Verfahren nach einem der Ansprüche 1 bis 6,
**dadurch gekennzeichnet,**
**dass** in Schritt a) als Betriebsparameter (Y(s, t) v(s)) der Motorstrom eines Elektromotors der Antriebsvorrichtung, die Drehzahl des Elektromotors, die Geschwindigkeit (v(s)) der Antriebsbewegung, die Beschleunigung der Antriebsbewegung, die Versorgungsspannung einer weichen Energieversorgung des Elektromotors und/oder die Temperatur des Elektromotors gemessen werden.

8. Verfahren nach einem der Ansprüche 1 bis 7,
**gekennzeichnet durch**
v) Vergleichen, im bestimmungsgemäßen Betrieb bei jedem neu aufgezeichneten Messwert, des gemeinsam mit zuletzt gemessenen i Messwerten erhaltenen Betriebsparameterverlaufs, wobei i eine natürliche Zahl kleiner n ist, mit dem **durch** die ersten i+1 Messwerte des für den interessierenden Betriebszustand zu erwartenden, errechneten oder gespeicherten charakteristischen Betriebsparameterverlauf und
w) Feststellen des Betriebszustand bei übereinstimmenden Verlauf dieser i+1 Messwerte, schon bevor eine vollständige **durch** n+1 Messwerte gebildete charakteristische Messwertfolge aufgenommen worden ist.

9. Verfahren nach Anspruch 8,
**dadurch gekennzeichnet,**
**dass** Schritt v) bei jedem neu aufgezeichneten Messwert beginnend mit einem zum Unterscheiden charakteristischer Verläufe vorgegebenen Mindestwert für die Anzahl i der zum Vergleich herangezogenen zuvor gemessenen Messwerte unter Erhöhung dieser Anzahl i, vorzugsweise um eins, wiederholt wird, bis der charakteristische Betriebszustand festgestellt worden ist oder diese Anzahl i die Zahl n der als Messwerthistorie aufgezeichneten zuvor gemessenen Messwerte erreicht hat.

10. Verfahren nach einem der Ansprüche 1 bis 9,
**dadurch gekennzeichnet,**
**dass** jede zuvor durchgeführte Fahrt des Abschlusses, bei dem ein interessierender Betriebszustand - wie z.B. ordnungsgemäße hindernisfreie Fahrt - aufgetreten ist, als eine Referenzfahrt für darauffolgende Fahrten verwendet wird, wobei vorzugsweise die dabei erhaltenen Referenzverläufe oder Referenzfunktionswerte mit zuvor gespeicherten verrechnet werden.

11. Verfahren nach einem der Ansprüche 1 bis 10,
**gekennzeichnet durch** gleichzeitiges Heranziehen mehrerer Betriebsparameter (Y(s, t) v(s)).

12. Verfahren nach einem der Ansprüche 1 bis 11,
zum Erkennen eines genauen Beginns einer Fahrt gegen einen Endanschlag, mit Erkennen eines Endanschlages, wenn der Betriebsparameter einen zum Erkennen eines Anschlags vorgegebenen Schwellwert (Vₘᵢₙ) über- oder unterschreitet,
Untersuchen der Messwerthistorie für den die Über- oder Unterschreitung des Schwellwerts anzeigenden Messpunkt (E) und
Erkennen eines ersten Berührens des Endanschlages durch Feststellen desjenigen zuvor liegenden Messpunktes (A), in dem eine fortschreitende und immer schneller werdende Annäherung des Betriebsparameters an den Schwellwert begonnen hat.

13. Antriebsvorrichtung, geeignet zur Durchführung des Verfahrens nach einem der Ansprüche 1 bis 9, insbesondere Torantrieb wie Garagentor- oder Industrietorantrieb, mit einer Messeinrichtung zum Messen des Betriebsparameters (Y(s, t) v(s)) in den bestimmten, insbesondere zeitlich (t) oder streckenmäßig (s) äquidistanten (Abstand X), Messpunkten (A, B, C, D, E),
einer Steuereinheit zum Steuern der Verfahrensschritte und
einem Schieberegister, in dem die jeweils zuvor gemessenen n Messwerte aufgezeichnet werden.

## Claims

1. Process for detecting normal travel, arrival at obstacles, arrival at end stops or similar operational states in a building or area of closure means which is movable back and forth between an open and closed position by means of a drive mechanism, comprising the steps of:
a) measuring an operating parameter (Y(s,t) v(s)) of the drive mechanism at certain measuring points (A, B, C, D, E) along the path of travel or during the operating time of the closure means, said parameter indicating the power requirement of the drive mechanism or otherwise enabling conclusions to be drawn as to the operational states of the closure means, and
b) recording a certain number n of the last values of the operating parameter (Y(s,t) v(s)) measured before each measuring point (A, B, C, D, E) as a measurement history for the measurement actually being measured, in order to form a measurement sequence of n+1 values from the measurement actually measured at each measuring point (place or time of measurement) and to build up its measurement history formed by the recorded series of the previous n measurements recorded, and
c) analysing the measurement sequence of n+1 values obtained for a particular operational state which is of interest, in order to determine a characteristic pattern, for the particular operational state which is of interest, of measurement sequences of this kind consisting of n+1 measurements taken one after another of the operating parameter (Y(s,t) v(s)) and/or a characteristic property of such a pattern which can be indicated by a test function.

2. Process according to claim 1, **characterised by** carrying out steps a) and b) during a reference or measurement journey of the closure and during approved operation of the drive mechanism, while during the measurement or reference movement steps c) and
d) storing the measurement sequence characteristic of the operational state in question and/or a characteristic functional value of the test function which can be obtained therewith,
are carried out and, during the approved operation, steps
e) directly comparing the measurement sequence obtained at every measuring point (A, B, C, D, E) during operation with the measurement sequence characteristic of the operational state in question, and/or
f) indirectly comparing the measurement sequence obtained at every measuring point (A, B, C, D, E) during operation with the measurement sequence found to be characteristic of the operational state in question, by comparing the functional value of the test function which may be obtained using the measurement sequence obtained during operation with the stored functional value of the test function or with a characteristic functional value of the test function obtained by means of the characteristic measurement sequence stored, and
g) recognising the operational state in question when the direct and/or indirect comparison shows similarities,
are carried out.

3. Process according to claim 1 or 2, **characterised in that** in order to determine the operational state in question, signal forms or signal contours obtained by means of the associated measurement sequences are compared with a signal form or signal contour which is to be expected, which has been calculated or which has been stored as a reference in step d).

4. Process according to claim 3, **characterised in that** in order to obtain the associated signal form or signal contour or additional signal forms or signal contours which are to be compared, preliminary evaluations are made, particularly by integrating and/or differentiating the measured values.

5. Process according to one of claims 3 and 4 for detecting obstacles or end stops,
**characterised by**
q) allowing the closure means to travel up during the reference movement until it meets an obstacle placed in its path of movement or an end stop,
p) optionally pre-evaluating the measurement sequence of n+1 measurements obtained during the upward travel with the measurement history, by differentiating and/or integrating the measurement sequence,
r) storing a signal form or signal curve contour achieved by means of the measurement sequence obtained during the upward travel - optionally after pre-evaluation - as a reference for the presence of an obstacle,
s) comparing a signal form or signal curve contour obtained at any desired measuring point in the same way during approved operation with the signal form or signal curve contour stored as the reference, and
t) detecting an obstacle or an end stop when the comparison produces an identical signal form or signal curve contour or one which has identical characteristic properties.

6. Process according to one of claims 1 to 5,
**characterised by** determining the measuring points (A, B, C, D, E) as measuring loci arranged equidistantly at a predetermined spacing one after another along the path of travel of the closure means, or as measuring times succeeding one another at equal intervals.

7. Process according to one of claims 1 to 6,
**characterised in that** in step a) the motor current of an electric motor of the drive mechanism, the speed of the electric motor, the velocity (v(s)) of the drive movement, the acceleration of the drive movement, the supply voltage of a soft energy supply to the electric motor and/or the temperature of the electric motor is or are measured as the operating parameter (Y(s,t) v(s)).

8. Process according to one of claims 1 to 7,
**characterised by**
v) comparing, during approved operation with every newly recorded measurement, the pattern of the operating parameters obtained together with the last i measurements taken, where i is a natural number less than n, with the characteristic pattern of the operating parameters from the first i+1 measurements which is to be expected, which has been calculated or which has been stored, for the operational state in question, and
w) detecting the operational state when these i+1 measurements coincide, even before a complete characteristic measuring sequence formed by n+1 measurements has been recorded.

9. Process according to claim 8, **characterised in that** step v) is repeated for each newly recorded measurement, starting with a minimum value for the number i of previously obtained measurements used for comparison, said minimum number being prescribed for distinguishing characteristic patterns, the number i being increased, preferably by one, each time until the characteristic operational state has been detected or this number i has reached the number n of measurements taken previously and recorded as the measurement history.

10. Process according to one of claims 1 to 9,
**characterised in that** each travel of the closure meanswhich has taken place previously in which an operational state of interest - such as for example a normal unobstructed movement - has occurred is used as a reference journey for subsequent journeys, while preferably the reference characteristics or reference functional values thus obtained are balanced against previously stored values.

11. Process according to one of claims 1 to 10,
**characterised by** the simultaneous use of a number of operating parameters (Y(s,t) v(s)).

12. Process according to one of claims 1 to 11, for detecting the precise start of a journey towards an end stop, where an end stop is detected if the operating parameter goes above or below a specified threshold (Vₘᵢₙ) for the detection of a stop,
examining the measurement history for the measuring point (E) which indicates that the threshold has been exceeded or not reached, and
recognising a first contact with the end stop by detecting the particular measuring point (A) in front of it where a progressive and ever more rapid approach of the operating parameter to the threshold value began.

13. Drive mechanism suitable for carrying out the process according to one of claims 1 to 9, particularly the drive for a door such as a garage door or industrial doors, having a measuring device for measuring the operating parameter (Y(s,t) v(s)) at the specific measuring points (A, B, C, D, E) which are, in particular, equidistant in time (t) or distance (s),
a control unit for controlling the steps of the process and
a shift register in which the n previous measurements are recorded.

## Revendications

1. Procédé pour détecter des déplacements normaux, des rencontres d'obstacles, des rencontres de butées de fin de course ou des états de fonctionnement analogues, pour un moyen de fermeture d'un immeuble ou d'un enclos à l'aide d'un dispositif d'entraînement assurant un mouvement de va et vient, comprenant les étapes suivantes :
a) on mesure un paramètre de fonctionnement (Y(s, t) v(s)) du dispositif d'entrainement en certains points de mesure (A, B, C, D, E) du trajet de déplacement ou du temps de fonctionnement du moyen de fermeture, indiquant la force demandée au dispositif d'entrainement ou permettant de tirer d'autres conclusions concernant l'état de fonctionnement du moyen de fermeture, et
b) on enregistre un certain nombre (n) des valeurs du paramètre de fonctionnement (Y(s, t) v(s)), mesurées en dernier lieu avant chaque point de mesure (A, B, C, D, E), comme historique des valeurs de mesure correspondant à la valeur mesurée actuellement, respective, pour former pour chaque point de mesure-endroit de mesure ou temps de mesure, une suite de valeurs de mesure correspondant à (n+1) valeurs de mesure à partir de la valeur de mesure actuelle et de l'historique des valeurs de mesure formé par la série enregistrée des n valeurs de mesure précédentes, et
c) on analyse la suite des valeurs de mesure pour un état de fonctionnement concerné, correspondant à (n+1) valeurs de mesure pour déterminer une évolution caractéristique intéressante pour l'état de fonctionnement, d'un tel ensemble de (n+1) valeurs de mesure successives du paramètre de fonctionnement (Y(s, t) v(s)) et/ou une propriété caractéristique affichable par une fonction d'essai d'un tel déroulement d'opération.

2. Procédé selon la revendication 1,
**caractérisé en ce qu'**
on exécute les étapes a) et b) pendant un parcours de référence ou de mesure de l'élément de fermeture et pendant le fonctionnement déterminé du dispositif d'entrainement, et pendant le déplacement de mesure ou de référence,
on effectue l'étape c) et
d) l'enregistrement de la suite des valeurs de mesure caractéristiques
intéressantes pour l'état de fonctionnement et/ou d'une valeur de fonctionnement de la fonction de test, caractéristique, qu'elles peuvent fournir, et
dans le fonctionnement correct on réalise les étapes suivantes :
e) comparaison directe de la suite de valeurs de mesure obtenue à chaque point de mesure (A, B, C, D, E) pendant le fonctionnement avec la suite de valeurs de mesure caractéristique de l'état de fonctionnement concerné, et/ou
f) comparaison indirecte pour chaque point de mesure (A, B, C, D, E), de la suite des valeurs de mesure obtenue pendant le fonctionnement avec une suite de valeurs de mesure caractéristique, fixée pour l'état de fonctionnement concerné, par comparaison de la valeur de la fonction de test obtenue pendant le fonctionnement avec la suite des valeurs de mesure, et avec la valeur de la fonction de test, caractéristique, enregistrée en mémoire ou fournie à partir d'une valeur de mesure caractéristique, obtenue, et
g) on reconnaît l'état de fonctionnement intéressant si la comparaison directe et/ou indirecte aboutit à des concordances.

3. Procédé selon la revendication 1 ou 2,
**caractérisé en ce que**
pour constater l'état de fonctionnement intéressant, les formes de signaux ou les contours de signaux obtenus par la suite des valeurs de mesure correspondantes, sont comparés à une forme de signal ou contour de signal mis en mémoire, prévisible, calculé ou obtenu comme référence dans l'étape d).

4. Procédé selon la revendication 3,
**caractérisé en ce que**
pour obtenir la forme ou le contour de signal respectif ou pour effectuer en outre des exploitations prévisionnelles de forme ou de contour de signaux, on effectue notamment une intégration et/ou une différentiation des valeurs de mesure.

5. Procédé selon l'une des revendications 3 ou 4, pour détecter des obstacles ou des butées de fin de course,
**caractérisé en ce que**
q) on laisse arriver la fin de course pendant la course de référence sur un obstacle installé dans la trajectoire ou sur la butée de fin de course,
p) le cas échéant on obtient des valeurs prévisionnelles de la suite de valeurs de mesure obtenue par le déplacement avec l'historique des valeurs de mesure pour (n+1) valeurs de mesure par différentiation et/ou intégration de la suite des valeurs de mesure,
r) on enregistre une suite de valeurs de mesure obtenue lors d'une rencontre, le cas échéant après présélection, pour des formes de signal et un contour de courbe de signal comme références donnant la présence d'un obstacle,
s) on compare la forme ou le contour de signal obtenu de la même manière pendant le fonctionnement prédéfini à un point de mesure quelconque, que l'on enregistre avec la référence et
t) on reconnaît un obstacle ou une butée de fin de course si la comparaison donne une forme de signal identique ou ayant des caractéristiques analogues ou encore un contour de signal.

6. Procédé selon l'une des revendications 1 à 5,
**caractérisé en ce qu'**
on détermine les points de mesure (A, B, C, D, E) comme types de mesure qui se suivent de manière équidistante le long de la longueur, à des points appropriés de l'enclos ou de façon équidistante avec un intervalle de distance prédéterminé pour des temps de mesure successifs.

7. Procédé selon l'une des revendications 1 à 6,
**caractérisé en ce que**
dans l'étape a), comme paramètre de fonctionnement (Y(s, t) v(s)) on mesure l'intensité dans le moteur électrique du dispositif d'entraînement, la vitesse de rotation du moteur électrique, la vitesse (v(s)) de la ligne d'entraînement, l'accélération du mouvement d'entraînement, la tension d'alimentation mesurée par une alimentation en énergie, souple du moteur et/ou de la température du moteur électrique.

8. Procédé selon l'une des revendications 1 à 7,
**caractérisé en ce que**
v) on compare dans un certain état de fonctionnement, pour une valeur de mesure qui vient d'être enregistrée, l'évolution du paramètre de fonctionnement obtenu avec les valeurs de mesure (i) mesurées en commun en dernier lieu,
(i) étant un nombre naturel inférieur à (n) et dont les premières (i+1) valeurs de mesure de l'état de fonctionnement intéressant, aboutissent à une évolution du paramètre de fonctionnement calculée ou enregistrée, de façon caractéristique et qui
w) constate l'état de fonctionnement par une évolution concordante de ces petits (i+1) valeurs de mesure avant que ceux-ci n'aient parcouru une succession de valeurs de mesure constantes, formées pendant les valeurs de mesure.

9. Procédé selon la revendication 8,
**caractérisé en ce que**
l'étape v) à laquelle commence chaque nouvelle valeur de mesure, commence avec une valeur minimum correspondant à un tracé caractéristique vers la décadence pour le nombre (i) de valeurs de mesure utilisées pour la comparaison et mesurées précédemment, pour augmenter ce nombre (i) de préférence d'une unité, l'état de fonctionnement caractéristique étant représenté et le nombre (i) atteint le nombre (n) des valeurs de mesure mesurées préalablement et enregistrées sous la rubrique de l'historique des valeurs de mesure.

10. Procédé selon l'une des revendications 1 à 9,
**caractérisé en ce que**
chaque trajet est effectué préalablement pour la fermeture, s'est produit pour un état de fonctionnement non intéressant, par exemple la rencontre d'un obstacle,
et le déplacement de référence est utilisé pour les déplacements suivants de façon que préférentiellement la courbe de valeurs de référence obtenue ou les valeurs de fonction de référence s'obtiennent avec une mémoire calculée préalablement.

11. Procédé selon l'une des revendications 1 à 10,
**caractérisé en ce qu'**
on utilise simultanément plusieurs paramètres de fonctionnement (Y(s, t) v(s)).

12. Procédé selon l'une des revendications 1 à 11,
**caractérisé en ce que**
pour détecter un début précis d'un trajet par rapport à une butée de fin de course, on dépasse vers le haut ou vers le bas par la reconnaissance d'une butée de fin de course, lorsque le paramètre de fonctionnement dépasse ainsi un seuil prédéterminé pour la détection de l'obstacle (Vₘᵢₙ), vers le haut ou vers le bas,
des examens de l'historique des valeurs de mesure pour le dépassement vers le haut ou vers le bas du point de mesure (E) indiquant le seuil et on reconnaît un premier contact du commutateur de fin de course en constatant que celui-ci a commencé à un point de mesure (A) constaté précédemment et se développant par un rapprochement progressif et toujours plus rapide du paramètre de fonctionnement à la valeur de seuil.

13. Dispositif d'entraînement pour la mise en oeuvre du procédé selon l'une des revendications 1 à 9, notamment pour l'entraînement de porte d'une transmission, notamment un entraînement de panneau de porte ou de porte de garage, comprenant
- une installation de mesure pour mesurer le paramètre de fonctionnement (Y(s, t) v(s)) les points de mesure (A, B, C, D, E) dans prédéterminés, notamment équidistants, (distance X), dans le temps (t) ou en fonction du trajet(s),
- une unité de commande pour commander les étapes de procédé et
- un registre à tiroir contenant les petits (n) valeurs de mesure qui ont été mesurées chaque fois précédemment.
